# FASCICULE DE BREVET EUROPEEN

(11) **EP 0 187 104 B1**
(45) Date de publication et mention de la délivrance du brevet: **29.08.1990**
(21) Numéro de dépôt: 85402650.7
(22) Date de dépôt: 27.12.1985
(51) Int. Cl.: E05B 55/12

(54) **Perfectionnements aux serrures comportant un pêne demi-tour et un pêne auxiliaire**
Schloss mit Falle und Zusatzriegel
Lock with latch and auxiliary bolt

(30) Priorité: 28.12.1984 FR 8420033
(43) Date de publication de la demande: 09.07.1986
(73) Titulaire: Lewiner, Jacques, F-92210 Saint-Cloud (FR)
(72) Inventeur: Lewiner, Jacques, F-92210 Saint-Cloud (FR)
(74) Mandataire: Behaghel, Pierre

(56) Documents cités:
- FR-A- 1 375 592
- US-A- 1 508 668
- US-A- 3 167 942

## Description

L'invention est relative aux serrures comportant un pêne principal de type demi-tour, c'est-à-dire biseauté et sollicité élastiquement à la sortie hors du coffre de la serrure, aux fins d'introduction dans une gâche (position de fermeture de la serrure), un pêne auxiliaire également sollicité élastiquement à la sortie hors du coffre, une portée liée à la gâche, propre à s'opposer à la sortie du pêne auxiliaire, des moyens pour exploiter la rentrée du pêne auxiliaire aux fins de blocage du pêne principal en sa position sortie, et des moyens contrôlés actionnables depuis l'un des deux côtés de la serrure, dit côté "extérieur" ci-après, propres à rentrer le pêne principal dans le coffre même lorsque le pêne auxiliaire est rentré.

Une telle serrure a par exemple été décrite dans le brevet US 1 508 668.

L'avantage présenté par de telles serrures réside en ce qu'il n'est pas possible de faire rentrer le pêne principal dans le coffre, à partir de l'extérieur de la serrure, à l'aide simplement d'un instrument mince glissé entre ce coffre et la gâche, tant que le pêne auxiliaire se trouve en sa position rentrée.

Il est à noter qu'un tel avantage ne pourrait être obtenu avec une serrure dans laquelle ce serait la sortie du pêne auxiliaire, et non sa rentrée, qui serait exploitée pour bloquer le pêne principal en sa position sortie.

Avec les modes de réalisation connus des serrures du genre considéré, l'ouverture de la serrure depuis l'extérieur nécessite constamment l'usage d'une clé ou autre dispositif sous contrôle tel qu'un clavier de codage ou qu'une carte magnétique.

Or il existe de nombreuses applications pour lesquelles il est intéressant de pouvoir autoriser certains usagers à commander l'ouverture de la serrure, au cours de certaines périodes, par simple actionnement d'une poignée de commande extérieure, un tel actionnement étant au contraire rendu inopérant en dehors desdites périodes d'autorisation: chacune des périodes d'autorisation en question peut être par exemple initiée par l'appui d'un simple bouton-poussoir électrique par une personne habilitée située dans un local inaccessible des usagers considérés, mais en un endroit de ce local d'où elle peut voir-et identifier ces usagers, ou encore par l'introduction, par un tel usager, d'une carte magnétique codée dans un lecteur approprié relié à la serrure, et la fin d'une telle période d'autorisation peut être ensuite déterminée par la simple fermeture de la serrure consécutive àson ouverture.

C'est précisément le but essentiel de l'invention de permettre de telles commandes.

A cet effet les serrures du genre en question sont essentiellement caractérisées selon l'invention en ce qu'elles comportent en outre une gâche auxiliaire solidaire de la gâche principale et propre à recevoir le pêne auxiliaire lors de la fermeture de la porte, un bouchon constitutif de la portée ci-dessus, bouchon propre à se déplacer dans la gâche auxiliaire entre deux positions stables correspondant respectivement au dégagement et au bouchage de cette gâche, des moyens, de préférence électriques, pour déplacer ce bouchon de l'une à l'autre de ses deux positions stables et inversement, une poignée de commande extérieure et un mécanisme de liaison propre à lier cinématiquement cette poignée au pêne principal de façon telle qu'un actionnement de la poignée se traduise par une rentrée des deux pênes s'ils sont sortis tous les deux et au contraire soit inopérante vis-à-vis du pêne principal tant que le pêne auxiliaire se trouve en sa position rentrée ou seulement partiellement sortie.

Dans des modes de réalisation préférés, on a recours en outre à l'une et/ou à l'autre des dispositions suivantes:
les deux pênes sont reliés entre eux par un mécanisme d'entraînement agencé de façon telle que, lorsque ces deux pênes sont sortis, la rentrée du pêne principal dans le coffre entraîne celle du pêne auxiliaire, mais avec un retard suffisant pour que cette dernière rentrée n'entrave pas celle du pêne principal,
dans une serrure selon l'alinéa précédent, le pêne auxiliaire est plus court que le pêne principal,
dans une serrure selon au moins l'alinéa qui précède le précédent, le mécanisme d'entraînement du pêne auxiliaire par le pêne principal est tel que le déplacement du second soit plus rapide que celui du premier et que les fins des rentrées des deux pênes soient simultanées,

le mécanisme de maintien comprend une butée de blocage portée par une biellette sollicitée élastiquement en permanence vers une position angulaire pour laquelle cette butée se trouve sur la trajectoire de rentrée du pêne principal, cette biellette étant montée de façon à être constamment sollicitée en sens inverse du précédent, vers une position autorisant la rentrée du pêne principal, par le ressort qui sollicite le pêne auxiliaire à la sortie, et le mécanisme de liaison interposé entre la poignée extérieure et les pênes comporte un bras angulairement solidaire de la poignée et un coulisseau actionnable par ce bras et lié au pêne principal,

la biellette porteuse de la butée de blocage est actionnée par le ressort qui sollicite le pêne auxiliaire à la sortie par l'intermédiaire d'une patte solidaire de ce pêne auxiliaire et d'un levier prenant appui d'une part contre cette biellette constamment et d'autre part contre cette patte uniquement lorsque le pêne auxiliaire est totalement sorti ou presque totalement sorti du coffre,

le mécanisme de maintien est agencé de façon à rompre la continuité du mécanisme de liaison lorsque le pêne auxiliaire est rentré,

la serrure comprend, en plus de la poignée de commande extérieure ci-dessus, une poignée de commande intérieure et ces deux poignées de commande sont coaxiales et séparées axialement l'une de l'autre par une pastille intermédiaire montée folle sur un support solidaire du coffre de la serrure, pastille constituant de préférence le fond commun de deux godets ouverts vers les deux côtés de la serrure,

une serrure à deux poignées selon l'alinéa précédent, comportant de la manière définie ci- dessus une biellette porteuse d'une butée de blocage et un coulisseau, comporte en outre un bras angulairement solidaire de la poignée intérieure et un équipage actionnable par ce bras, équipage comportant d'une part un talon propre à coagir avec la biellette de façon à repousser la butée en sa position de déblocage, c'est-à-dire hors de la trajectoire de rentrée du pêne principal et d'autre part une portée propre à coagir avec une portée du coulisseau aux fins d'accrochage dudit équipage sur ce coulisseau au moins dès que le talon est parvenu en sa position correspondant au déblocage du pêne principal,

une serrure comportant de la manière définie cidessus une biellette porteuse d'une butée de blocage et un coulisseau, comporte en outre un mécanisme à panneton tournant commandé par une clé et un mécanisme intercalaire comportant lui-même une patte propre à être entraînée par le panneton, des premiers moyens liés à cette patte et propres à repousser la butée de blocage en sa position de déblocage et des seconds moyens pour relier ladite patte au coulisseau au moins dès que les premiers moyens ont assuré le déblocage du pêne principal.

L'invention comprend, mises à part ces dispositions principales, certaines autres dispositions qui s'utilisent de préférence en même temps et dont il sera plus explicitement question ci-après.

Dans ce qui suit, l'on va décrire des modes de réalisation préférés de l'invention en se référant aux dessins ci-annexés d'une manière bien entendu non limitative.

Les figures 1 à 3, de ces dessins, montrent une portion d'une serrure établie selon l'invention, couvercle enlevé, en trois situations distinctes correspondant respectivement: la première, à l'état fermé de la serrure avec ses deux pênes sortis, situation qui permet l'ouverture par simple actionnement de la poignée extérieure; la seconde, à l'état ouvert de ladite serrure; et la troisième, à son état fermé avec blocage de la poignée extérieure du fait de la rentrée du pêne auxiliaire.

La figure 4 montre d'autres portions de la même serrure.

Les figures 5 et 6 sont des coupes de ladite serrure respectivement selon V-V et VI-VI, figure 1.

Les figures 7 et 8 représentent respectivement en vue de côté et en vue perspective deux variantes de serrures également établies selon, l'invention.

Dans chaque cas, la serrure comprend, d'une part, un coffre 1 solidaire d'une têtière 2 traversée par un pêne principal 3 et par un pêne auxiliaire 4 et, d'autre part, unboîtier comportant une gâche principale 5 propre à recevoir jointivement le pêne principal 3 aux fins de "fermeture" de la serrure et une gâche auxiliaire 6 propre à recevoir le pêne auxiliaire 4.

Pour la clarté de l'exposé, on supposera dans ce qui suit, en décrivant la serrure illustrée sur les figures 1 à 6, que les deux pênes sont disposés verticalement l'un au-dessus de l'autre et se déplacent horizontalement, mais il va de soi que la serrure considérée peut être orientée différemment.

Le pêne principal 3 est du type demi-tour, c'est-à-dire biseauté avec une rampe plane ou bombée et il peut en être de même pour le pêne auxiliaire 4 bien que cela ne soit pas indispensable, comme précisé plus loin.

Le pêne principal 3 comprend une queue 7 guidée horizontalement entre deux galets fous 8 et 9 dont les axes A et B sont liés au coffre et il est constamment sollicité à la sortie hors du coffre 1 par un ressort hélicoïdal de compression 10 entourant une colonnette horizontale 11 solidaire du coffre.

Le pêne auxiliaire 4 comprend une queue 12 terminée par une fourche rabattue 13 et il est guidé horizontalement par chevauchement, par cette fourche, d'une colonnette horizontale 14 solidaire du coffre.

Ce pêne auxiliaire 4 est constamment sollicité à la sortie hors du coffre 1 par un ressort hélicoïdal de compression 15 entourant la colonnette 14.

Le rôle du pêne auxiliaire est le suivant: sa position rentrée dans le coffre assure automatiquement le blocage du pêne principal en sa position sortie, que la sortie de ce dernier soit intervenue avant ou après la rentrée du pêne auxiliaire.

Le mécanisme assurant ce blocage comprend:
un doigt de blocage 16 porté par une biellette 17 montée pivotante autour d'un axe fixe C lié au coffre, doigt susceptible de se trouver sur la trajectoire de rentrée de la queue 7 pour certaines positions angulaires de la biellette dites "de blocage" ou au contraire hors de cette trajectoire pour d'autres positions angulaires de ladite biellette, dites "de déblocage",
un ressort de torsion 18 sollicitant constamment la biellette vers ses positions angulaires de blocage,
et un levier coudé 19 monté pivotant autour d'un axe fixe D du coffre.

Pour la position sortie du pêne auxiliaire 4 (fig. 1) une extrémité du levier coudé 19 prend appui contre une patte rabattue 20 de la queue 12 et l'autre extrémité de ce levier coudé 19 prend appui contre la biellette 17 de façon à la maintenir en une position de déblocage: à cet effet, la force du ressort 18 est choisie de façon à être surmontée par celle du ressort 15.

Si, à partir de cette situation, on fait rentrer progressivement le pêne auxiliaire 4 en contrariant l'effort antagoniste du ressort 15, on observe d'abord des basculements de la biellette 17 et du levier 19, sous l'effet de la détente du ressort 18, et ce jusqu'à butée angulaire de la biellette contre une pièce de la serrure alors solidaire du coffre.

A partir de cet instant, qui intervient pour une rentrée relativement peu profonde du pêne auxiliaire, correspondant par exemple au I/5 de sa course de rentrée, la pour-suite de ladite rentrée n'a plus de conséquence sur le mécanisme de blocage 16-19 et la patte 20 s'écarte du levier 19: la plus grande partie de la rentrée du pêne auxiliaire correspond donc à cet égard à une course morte m (fig.3).

Lors du basculement indiqué ci-dessus de la biellette 17, le doigt de blocage 7 franchit verticalement vers le bas le niveau de l'axe C de cette biellette, ce qui lui permet de jouer efficacement son rôle de blocage horizontal: en effet, lorsque le doigt 16 est en dessous de ce niveau, la poussée horizontale exercée vers la droite sur ce doigt 16 tend à appliquer la biellette 17 contre sa butée de fin de course alors que, lorsque le doigt 16 se trouve audessus dudit niveau, la même poussée tend à la renvoyer vers ses positions de déblocage par déplacement angulaire vers le haut autour de l'axe C.

Des moyens sont prévus pour que la rentrée du pêne principal 3 dans le coffre 1 se traduise automatiquement par celle du pêne auxiliaire 4, les débuts de ces deux rentrées étant de préférence décalés d'un léger retard.

Ces moyens comprennent un coulisseau 21 guidé verticalement entre des plots fixes 22, 23 et 24 solidaires du coffre, ce derneir plot 24 servant de tourillon pour le galet 8 ci-dessus.

Le coulisseau 21 est lié cinématiquement à la queue 7 par un coude de renvoi d'angle 25 monté pivotant autour de l'axe A et présentant deux fourches perpendiculaires entre elles qui chevauchent jointivement, la première, un pion 26 solidaire de la queue 7 et la seconde, un pion 27 solidaire du coulisseau 21.

Ce coulisseau comprend en outre un pion 28 propre à coagir avec un secteur en quart de cercle 29 monté fou autour de l'axe B et propre à coagir lui-même avec un jeu j avec un pion 30 solidaire de la queue 12.

Le jeu j en question permet de faire débuter la rentrée du pêne auxiliaire 4 seulement après que le pêne principal 3 ait parcouru une course de rentrée suffisante pour que l'extrémité de sa queue 7 ait dépassé le niveau du doigt de blocage 16: ce retard empêche que la rentrée du pêne 3 soit alors bloquée par butée de sa queue contre ce doigt.

Pour permettre toutefois d'achever en même temps les rentrées des deux pênes 3 et 4 dans le coffre, malgré ce retard pris au départ par le pêne auxiliaire 4, on donne à ce dernier des dimensions plus petites qu'au pêne principal 3 et/ou l'on impose un coefficient multiplicateur entre les déplacements des deux pênes, notamment en donnant deux valeurs différentes au rapport de transmission du mouvement entre le coulisseau 21 et le pêne 3 et au rapport de transmission du mouvement entre ledit coulisseau 21 et le pêne 4.

L'entraînement du pêne auxiliaire par le pêne principal permet même de donner au premier une forme non biseautée dans la mesure où, bien entendu, cette forme n'entrave pas la commande de la rentrée du pêne principal par simple butée de sa rampe inclinée contre la gâche correspondante.

Les figures 1 à 3 font apparaître en 31 une poignée de commande extérieure coupée selon sa tige de manoeuvre, carrée.

Comme indiqué ci-dessus, cette poignée est reliée aux deux pênes de façon telle que sa simple rotation permette de faire rentrer le pêne principal 3 dans le coffre lorsque le pêne auxiliaire 4 est sorti en même temps que ce pêne principal et qu'au contraire une telle commande soit empêchée lorsque le pêne principal est sorti et que le pêne auxiliaire est rentré.

A cet effet la commande du pêne principal à partir de cette poignée 31 est effectuée par l'intermédiaire du coulisseau 21.

La poignée 31 est solidaire angulairement d'un bras 32 sollicité angulairement dans le sens de la flèche F, par un ressort hélicoïdal de traction 33, vers une position de repos pour laquelle ce bras vient en butée contre le plot 23.

En faisant tourner la poignée 31 dans le sens inverse de la flèche F, le bras 32 vient buter contre un pion 34 du coulisseau 21.

Comme ce coulisseau 21 est lié cinématiquement à la queue du pêne principal 3, la rentrée de ce pêne est possible, en réponse à une simple rotation de la poignée 31, tant que le pion de blocage 16 n'est pas situé sur la trajectoire de rentrée dudit pêne, c'est-à-dire tant que le pêne auxiliaire 4 est totalement sorti ou presque totalement sorti.

Si au contraire le doigt 16 se trouve en position de blocage, par suite de la rentrée du pêne auxiliaire 4, le coulisseau 21 est lui-même bloqué, ainsi que la poignée 31.

Dans le mode de réalisation décrit ci-dessus, la rentrée du pêne auxiliaire 4 dans le coffre de la serrure a pour effet de mettre le doigt 16 en sa position de blocage et la condamnation de la poignée 31 est assurée en définitive par la butée de la queue 7 du pêne principal contre ce doigt 16.

Il faut donc que cette butée soit très solide et résiste aux tentatives de forcement susceptibles d'être exercées sur elle en soumettant la poignée 31 à des efforts angulaires intenses.

Selon une variante permettant d'écarter tout risque de forcement de ce type, la rentrée du pêne principal se traduit encore éventuellement par l'effet explicité ci-dessus, mais surtout par une rupture de la liaison cinématique entre la poignée 31 et le pêne principal 3.

Une telle rupture peut être réalisée de nombreuses manières, dont deux sont indiquées ci-après.

Selon la première réalisation, le coulisseau 21 ci-dessus est dédoublé en deux coulisses placées l'une contre l'autre. Ces deux coulisses sont solidarisables entre elles par un pion mobile qui est guidé, parallèlement aux axes A, B, C et D, dans des trous appropriés des coulisses et qui est sollicité élastiquement contre une rampe solidaire du levier 19. Cette rampe est dessinée de façon telle que la solidarisation mutuelle des deux coulisses soit supprimée quand le pêne auxiliaire4 rentre dans le coffre et inversement.

Selon la seconde réalisation, on prévoit d'une part une crémaillère sur la queue de pêne 7 ou sur le coulisseau 21 et d'autre part un train de pignons en prise mutuelle entre la poignée 31 et cette crémaillère. Le pignon, de ce train, le plus éloigné de la poignée est monté sur une seconde biellette analogue à la biellette 17 ci-dessus, et cette seconde biellette est sollicitée élastiquement vers une position angulaire pour laquelle le pignon considéré embraye avec la crémaillère. Les basculements, du levier 19 ci-dessus, dus aux rentrées du pêne auxiliaire 4, sont alors exploités pour déplacer la seconde biellette dans le sens du débrayage et inversement.

La serrure illustrée sur les figures 1 à 6 peut également être ouverte, quelle que soit la position initialement rentrée ou sortie du pêne auxiliaire 4, à partir de la simple rotation d'une poignée intérieure 35 (fig. 4) ou d'une clé extérieure 36 propre à entraîner un panneton 37, par exemple par l'intermédiaire d'un ensemble de verrouillage du type à canon tournant.

A cet effet la poignée 35 est angulairement solidaire d'un bras 38 sollicité angulairement dans le sens de la flèche G vers une position de repos pour laquelle il vient en butée contre le plot 23.

Si l'on actionne cette poignée 35 en sens inverse de la flèche G. le bras 38 vient en butée contre un pion 40 solidaire d'un second coulisseau 41 (fig. 4 et 5) parallèle au coulisseau 21 ci-dessus et guidé verticalement par les mêmes plots que ce dernier.

Ce coulisseau 41 comporte:
un talon 42 propre à coagir avec la biellette 17 ci- dessus afin de la repousser en une position angulaire de déblocage pour laquelle le doigt 16 dégage la rentrée du pêne principal 3,
et une butée (ici constituée par le fond d'une lumière 43) propre à coagir avec un pion 44 solidaire du coulisseau 21 de façon à accrocher les deux coulisseaux 41 et 21 l'un sur l'autre dès que le déplacement angulaire de la poignée 35 a été suffisant pour placer la biellette 17 en position de déblocage.

En outre, un ressort de torsion 45 prend appui contre le coulisseau 41 de façon à le solliciter constamment dans le sens qui écarte le talon 42 de la biellette 17, ce qui met en butée ce coulisseau 41 contre le plot 24.

Ceci étant, on comprend qu'une simple rotation de la poignée 35 dans le sens inverse de la flèche G permette dans tous les cas de faire rentrer les deux pênes 3 et 4 dans le coffre, les coulissements nécessaires étant libérés dès le début de cette rotation par la mise en position de déblocage de la biellette 17.

Pour ce qui est de la commande par la clé 36, on prévoit un troisième coulisseau 46 parallèle aux deux précédents et guidé verticalement par les mêmes plots que ces derniers.

Ce troisième coulisseau 46 comprend:
une patte 47 propre à coagiravec le panneton 37,
et des moyens pour accrocher ledit troisième coulisseau sur le second coulisseau 41 dans le sens de l'entraînement du second coulisseau par le troisième et non en sens inverse.

Ces moyens sont constitués par deux pions 48 et 49 solidaires respectivement du second coulisseau 41 et du troisième coulisseau 46 et par un bras 50 monté fou autour de l'axe de la poignée 35 et s'étendant jointivement entre les deux pions 48 et 49.

On trouve en outre dans le troisième coulisseau 46 une lumière 51 jouant le même rôle que la lumière 43 évidée dans le second coulisseau 41 et de même contour que cette dernière.

Les trois coulisseaux 21, 41 et 46 sont avantageusement constitués par trois plaquettes superposées avec interposition:
entre le premier 21 et le troisième 46, de rondelles d'écartement 52 et du bras 50 (voirfigure 5),
et entre le second coulisseau 41 et le palâtre ou fond 53 du coffre, de rondelles d'écartement 54.

Dans le mode de réalisation illustré, les deux poignées extérieure 31 et intérieure 35 sont coaxiales, mais elles sont séparées axialement l'une de l'autre par une pastille 55 (fig. 6) montée folle sur un support lié au coffre 1.

Cette pastille 55 constitue avantageusement le fond commun de deux godets cylindriques 56 et 57 ouverts respectivement vers les deux côtés de la serrure et propres à recevoir respectivement des portions épaissies, à contour cylindrique de révolution, des deux bras 32 et 38, portions elles- mêmes évidées par des trous carrés 58,59 propres à recevoir jointivement les tiges des deux poignées concernées.

Le support de l'ensemble formé par la pastille 55 et par les deux godets cylindriques 56 et 57 qui la prolongent comporte, dans le mode de réalisation illustré sur la figure 6, deux piliers creux 60 solidaires du coffre 1 et présentant chacun successivement une extrémité sertie dans le fond de ce coffre, qu'elle traverse, un épaulement cylindrique formant pièce d'écartement et un fût tubulaire. Ce fût traverse lui-même jointivement une première platine 61 traversée par l'un des godets 57, puis une rondelle 62 de même épaisseur que la portion annulaire du bras 50, laquelle portion encercle la pastille 55, puis une seconde platine 63 traversée par l'autre godet 56, puis une bague d'écartement 64 et enfin le couvercle 65 du coffre.

Les axes A, B, C, D et les axes des plots 22 et23 et des piliers 60 sont tous hodzontaux et parallèles à l'axe commun des poignées 31 et 35 ainsi qu'à l'axe de la clé 36, c'est-à-dire perpendiculaires à la direction de coulissement horizontal des pênes.

Les rentrées du pêne auxiliaire 4 dans le coffre 1 et ses sorties hors de ce coffre peuvent être commandées de toute façon désirable.

Dans un mode de réalisation avantageux, ces commandes sont assurées, lorsque ledit pêne auxiliaire 4 se trouve horizontalement en regard de la gâche auxiliaire 6 correspondante, par poussée de ce pêne à l'aide d'un bouchon 66 disposé dans cette gâche auxiliaire:
quand le bouchon 66 est enfoncé au fond de la gâche 6 (fig. 1), le pêne auxiliaire 4 peut y pénétrer librement et donc sortir au maximum du coffre 1 sous la détente du ressort 15,
quand au contraire le bouchon 66 occupe la gâche 6 jusque affleurer à son bord (fig. 2 et 3), le pêne auxiliaire 4 est repoussé par ce bouchon en sa position rentrée dans le coffre.

La commande des déplacements du bouchon 66 est ellemême assurée de préférence électriquement à distance, mais elle pourrait également être mécanique.

Le fait que le déblocage du pêne principal 3 soit commandé exclusivement lorsque le pêne auxiliaire 4 se trouve en sa position totalement ou presque totalement sortie du coffre permet de donner sans inconvénient à l'intervalle i entre le coffre et la gâche une valeur relativement élevée.

En suite de quoi, et quel que soit le mode de réalisation adopté, on dispose finalement de serrures dont la constitution et le fonctionnement ressortent suffisamment de ce qui précède.

Ces serrures présentent de nombreux avantages sur celles précédemment connues et en particulier celui de comporter une poignée extérieure de commande qui est automatiquement condamnée lorsque le pêne auxiliaire se trouve en sa position enfoncée et qui est au contraire rendue opérationnelle par simple rentrée du pêne auxiliaire dans le coffre de la serrure.

Comme il va de soi, et comme il résulte d'ailleurs déjà de ce qui précède, l'invention ne se limite nullement à ceux de ses modes d'application et de réalisation qui ont été plus spécialement envisagés; elle en embrasse, au contraire, toutes les variantes, notamment:
celles où, les deux pênes 3 et 4 de la serrure étant encore superposés verticalement, l'axe commun des deux poignées 31 et 35 et celui de la clé seraient disposés horizontalement côte à côte au lieu d'être superposés, comme visible respectivement en 67 et 68 sur la figure 7,
celles où les axes des deux poignées intérieure 35 et extérieure 31 seraient décalés transversalement l'un par rapport à l'autre au lieu d'être confondus,
celles où les axes des deux poignées 31 et 35 et de la clé seraient confondus, comme visible sur la figure 8,
celles où les deux pênes principal 3 et auxiliaire 4 seraient imbriqués l'un dans l'autre, comme encore visible sur la figure 8, l'ensemble du mécanisme se trouvant alors avantageusement contenu, à l'exception des poignées de commande et du dispositif à clé, dans un carter cylindrique de révolution 69 propre lui-même à recevoir jointivement les deux pênes dans sa portion la plus proche de la têtière 2,
celles où une commande par clé serait prévue des deux côtés de la serrure, ou d'aucun de ses deux côtés,
celles où les deux poignées extérieure 31 et intérieure 35 seraient solidaires l'une de l'autre, et alors toutes deux associées, comme la poignée extérieure 31 ci-dessus, à un mécanisme de condamnation asservi à la rentrée du pêne auxiliaire,
celles où la poignée intérieure 35 serait agencée à la façon d'une poignée anti-panique, constamment opérationnelle,
celles où les sorties du pêne principal 3 hors du coffre 1 seraient combinées avec les déplacements d'autres pênes liés cinématiquement audit pêne 3 par des tringleries appropriées (tringleries schématisées par la flèche T sur la figure I), ces autres pênes coagissant avec autant de gâches appropriées comme bien connu dans le domaine des verrouillages de portes à points multiples,
celles où le coulisseau actionné par le bras solidaire de la poignée extérieure (31) serait confondu avec la queue du pêne principal (3) au lieu d'être relié à cette queue par un renvoi d'angle,

et celles où les moyens de "maintien du pêne principal en sa position sortie", moyens dont l'actionnement est asservi aux rentrées du pêne auxiliaire, seraient agencés non pas de façon à bloquer physiquement le pêne principal en sa position sortie, mais de façon simplement à neutraliser la commande de la rentrée de ce pêne principal par simple manoeuvre de la poignée extérieure.

## Revendications

1. Serrure comportant un pêne principal (3) de type demi-tour, c'est-à-dire biseauté et sollicité élastiquement à la sortie hors du coffre (1) de la serrure, aux fins d'introduction dans une gâche (5) (position de fermeture de la serrure), un pêne auxiliaire (4) également sollicité élastiquement à la sortie hors du coffre, une portée liée à la gâche, propre à s'opposer à la sortie du pêne auxiliaire, des moyens pour exploiter la rentrée du pêne auxiliaire aux fins de blocage du pêne principal en sa position sortie, et des moyens contrôlés actionnables depuis l'un des deux côtés de la serrure, dit côté "extérieur" ci-après, propres à rentrer le pêne principal dans le coffre même lorsque le pêne auxiliaire est rentré, caractérisée en ce qu'elle comporte en outre une gâche auxiliaire (6) solidaire de la gâche ci-dessus (5) et propre à recevoir le pêne auxiliaire (4) lors de la fermeture de la serrure, un bouchon (66) constitutif de la portée ci-dessus, bouchon propre à se déplacer dans la gâche auxiliaire (6) entre deux positions- stables correspondant respectivement au dégagement et au bouchage de cette gâche, des moyens, de préférence électriques, pour déplacer ce bouchon de l'une à l'autre de ses deux positions stables et inversement, une poignée de commande extérieure (31) et un mécanisme de liaison (21-27, 32) propre à lier cinématiquement cette poignée (31) au pêne principal (3) de façon telle qu'un actionnement de la poignée se traduise par une rentrée des deux pênes s'ils sont sortis tous les deux et au contraire soit inopérante vis-à-vis du pêne principal (3) tant que le pêne auxiliaire (4) occupe sa position rentrée ou seulement partiellement sortie.

2. Serrure selon la revendication 1, caractérisée en ce que les deux pênes (3, 4) sont reliés entre eux par un mécanisme d'entraînement (28-30) agencé de façon telle que, lorsque ces deux pênes sont sortis, la rentrée du pêne principal (3) dans le coffre (1) entraîne celle du pêne auxiliaire (4), mais avec un retard suffisant au départ pour que cette dernière rentrée n'entrave pas celle du pêne principal.

3. Serrure selon la revendication 2, caractérisée en ce que le pêne auxiliaire (4) est plus court que le pêne principal (3).

4. Serrure selon l'une quelconque des revendications 2 et 3, caractérisée en ce que le mécanisme d'entraînement du pêne auxiliaire (4) par le pêne principal (3) est tel que le déplacement du second soit plus rapide que celui du premier et que les fins des rentrées des deux pênes soient simultanées.

5. Serrure selon l'une quelconque des précédentes revendications, caractérisée en ce que le mécanisme de maintien comprend une butée de blocage (16) portée par une biellette (17) sollicitée élastiquement en permanence vers une position angulaire pour laquelle cette butée se trouve sur la trajectoire de rentrée du pêne principal (3), cette biellette étant montée de façon à être constamment sollicitée en sens inverse du précédent, vers une position autorisant la rentrée du pêne principal, par le ressort (15) qui sollicite le pêne auxiliaire (4) à la sortie, et en ce que le mécanisme de liaison interposé entre la poignée extérieure (31) et les pênes comporte un bras (32) angulairement solidaire de la poignée et un coulisseau (21) actionnable par ce bras et lié au pêne principal (3).

6. Serrure selon la revendication 5, caractérisée en ce que la biellette (17) porteuse de la butée de blocage (16) est actionnée par le ressort (15) qui sollicite le pêne auxiliaire (4) à la sortie par l'intermédiaire d'une patte (20) solidaire de ce pêne auxiliaire et d'un levier (19) prenant appui d'une part contre cette biellette constamment et d'autre part contre cette patte uniquement lorsque le pêne auxiliaire est totalement sorti ou presque totalement sorti du coffre.

7. Serrure selon l'une quelconque des précédentes revendications, caractérisée en ce que le mécanisme de maintien est agencé de façon à rompre la continuité du mécanisme de liaison lorsque le pêne auxiliaire (4) rentre dans le coffre.

8. Serrure selon l'une quelconque des précédentes revendications, caractérisée en ce qu'elle comprend une poignée de commande intérieure (35) et en ce que les deux poignées de commande (31, 35) sont coaxiales et séparées axialement l'une de l'autre par une pastille intermédiaire (55) montée folle sur un support solidaire du coffre de la serrure, pastille constituant de préférence le fond commun de deux godets (56, 57) ouverts vers les deux côtés de la serrure.

9. Serrure à deux poignées selon l'une quelconque des revendications 5 à 8, caractérisée en ce qu'elle comprend un bras (38) angulairement solidaire de la poignée intérieure (35) et un équipage (40-44) actionnable par ce bras, équipage comportant d'une part un talon (42) propre à coagir avec la biellette (17) porteuse de la butée de blocage de façon à repousser cette butée en sa position de déblocage, et d'autre part une portée (43) propre à coagir avec une portée (44) du coulisseau (21) aux fins d'accrochage dudit équipage sur ce coulisseau au moins dès que le talon est parvenu en sa position correspondant au déblocage du pêne principal.

10. Serrure selon l'une quelconque des revendications 5 à 9, caractérisée en ce qu'elle comprend un mécanisme à panneton tournant (37) commandé par une clé (36) et un mécanisme intercalaire comportant lui-même une patte (47) propre à être entraînée par le panneton, des premiers moyens (42) liés à cette patte et propres à repousser la butée de blocage (16) en sa position de déblocage et des seconds moyens pour relier ladite patte au coulisseau (21) au moins dès que les premiers moyens ont assuré le déblocage du pêne principal.

11. Serrure à deux poignées selon l'une quelconque des revendications 1 à 7, 9 et 10, caractérisée en ce que les axes des deux poignées intérieure et extérieure sont décalés transversalement l'un par rapport à l'autre.

12. Serrure à deux poignées selon l'une quelconque des revendications 1 à 10, actionnable par une clé de l'un au moins de ses deux côtés, caractérisée en ce que les axes des poignées et celui de la clé sont tous confondus.

13. Serrure selon la revendication 12, caractérisée en ce que les deux pênes principal (3) et auxiliaire (4) sont imbriqués l'un dans l'autre et en ce que l'ensemble du mécanisme, à l'exception des poignées et du dispositif à clé, est contenu dans un carter cylindrique de révolution (69) propre à recevoir jointivement les deux pênes dans sa portion la plus proche de la têtière (2).

14. Serrure selon l'une quelconque des précédentes revendications, caractérisée en ce que les sorties du pêne principal (3) hors du coffre (1) sont combinées avec les déplacements d'autres pênes liés cinématiquement audit pêne par des tringleries appropriées (T).

## Patentansprüche

1. Schloß mit einer Falle (3), die abgeschrägt und in Richtung des Austritts aus dem Schloßkasten (1) des Schlosses zum Einfallen in das Schließloch (5) eines Schließkastens unter elastischer Beanspruchung steht, einem Zusatzriegel (4), der zum Austritt aus dem Schloßkasten ebenfalls elastisch beansprucht ist, einer mit dem Schließloch verbundenen Anlagfläche, die dem Austritt des Zusatzriegels entgegenwirken kann sowie mit Einrichtungen, die das Zurückziehen des Zusatzriegels nützlich anwenden, um die Falle in ihrer Austrittsstellung zu blockieren, und mit Steuereinrichtungen, die von einer Seite des Schlosses aus (im folgenden Außenseite genannt) betätigbar sind und mit denen die Falle auch dann in den Schloßkasten zurückgeschoben ist, wenn der Zusatzriegel zurückgezogen ist, dadurch gekennzeichnet, daß das Schloß ein zusätzliches Schließloch (6), das mit dem ersten Schließloch (5) verbunden ist und das den Zusatzriegel (4) beim Schließen des Schlosses aufnehmen kann, einen Stempel (66), der die Anlagefläche bildet und sich in dem zusätzlichen Schließloch (6) zwischen zwei festgelegten Stellungen verschieben kann, in denen das Schließloch entweder freigegeben oder belegt ist, vorzugsweise elektrisch betätigte Einrichtungen zum Verschieben des Stempels von der einen in die andere Stellung und umgekehrt, einen äußeren Betätigungshebel (31) und Verbindunsteile (21-27, 32) enthält, um den Hebel (31) kinematisch so mit der Falle (3) zu verbinden, daß bei einer Betätigung des Hebels Falle und Zusatzriegel in den Schloßkasten zurückgezogen werden, wenn beide in der ausgetretenen Stellung sind, jedoch im Gegensatz dazu die Betätigung des Hebels gegenüber der Falle (3) unwirksam ist, wenn der Zusatzriegel (4) in der zurückgezogenen oder einer Stellung ist, in der er nur teilweise aus dem Schloßkasten ausgetreten ist.

2. Schloß nach Anspruch 1, dadurch gekennzeichnet, daß die Falle (3) und der Zusatzriegel (4) miteinander durch einen Betätigungsmechanismus (28, 30) verbunden sind, der so ausgebildet ist, daß, wenn die Falle und der Zusatzriegel aus dem Schloßkasten ausgetreten sind, das Zurückziehen der Falle (3) in den Schloßkasten (1) das Zurückziehen des Zusatzriegels (4) bewirkt, jedoch mit einer Anfangsverzögerung, die ausreicht, damit das Zurückziehen des Zusatzriegels das Zurückziehen der Falle in den Schloßkasten nicht stört.

3. Schloß nach Anspruch 2, dadurch gekennzeichnet, daß der Zusatzriegel (4) kürzer ist als die Falle (3).

4. Schloß nach einem der Ansprüche 2 und 3, dadurch gekennzeichnet, daß der Mechanismus zur Betätigung des Zusatzriegels (4) durch die Falle (3) so ausgebildet ist, daß die Verschiebung der Falle (3) schneller erfolgt als die des Zusatzriegels (4) und daß das Zurückziehen beider Teile gleichzeitig beendet ist.

5. Schloß nach einem der vorhergehenden Ansprüche, dadurch gekennzeichnet, daß der Sicherungsmechanismus aus einem Blockieranschlag (16) besteht, der an einem Schwinghebel (17) vorgesehen ist, der dauernd elastisch in Richtung einer Winkelstellung gedrückt wird, in der sich der Anschlag auf der Bahn befindet, auf der sich die Falle (3) beim Zurückziehen verschiebt, wobei der Schwinghebel so befestigt ist, daß er durch eine Feder (15), die den Zusatzriegel (4) in Richtung ihres Austrittes aus dem Schloßkasten beaufschlagt ständig in umgekehrter Richtung in eine Stellung gedrückt wird, die den Wiedereintritt der Falle (3) in den Schloßkasten ermöglicht und daß die Verbindungsteile, die zwischen dem äußeren Betätigungshebel (31) und der Falle und dem Zusatzriegel angeordnet sind, einen Arm (32), der in einer Winkelstellung mit dem Betätigungshebel verbunden ist, und einen Schieber (21), der über den Arm betätigbar und mit der Falle verbunden ist, enthalten.

6. Schloß nach Anspruch 5, dadurch gekennzeichnet, daß der Schwinghebel (17), der den Blockieranschlag (16) trägt, durch die Feder (15), die den Zusatzriegel (4) in die Austrittsstellung drückt, mittels einer Lasche (20), die mit dem Zusatzriegel verbunden ist und mit einem Hebel (19) betätigt wird, der sich einerseits ständig an dem Schwinghebel und andererseits nur dann an der Lasche abstützt, wenn der Zusatzriegel vollständig oder nahezu vollständig aus dem Schloßkasten ausgetreten ist.

7. Schloß nach einem der vorhergehenden Ansprüche, dadurch gekennzeichnet, daß der Sicherungsmechanismus so ausgebildet ist, daß er die Kraftschlüssigkeit der Verbindungsteile unterbricht, wenn der Zusatzriegel (4) in den Schloßkasten zurückgezogen ist.

8. Schloß nach einem der vorhergehenden Ansprüche, dadurch gekennzeichnet, daß es einen inneren Betätigungshebel (35) enthält und daß die beiden Betätigungshebel (31, 35) koaxial zueinander angeordnet und in axialer Richtung durch eine Zwischenscheibe (55) voneinander getrennt sind, die lose an einer an dem Schloßkasten des Schlosses befestigten Stütze angebracht ist, wobei die Zwischenscheibe vorzugsweise den gemeinsamen Boden von zwei Näpfen (56, 57) bildet, die in Richtung der beiden Seiten des Schlosses offen sind.

9. Schloß mit zwei Betätigungshebeln nach einem der Ansprüche 5 bis 8, dadurch gekennzeichnet, daß das Schloß einen Arm (38), der winklig an dem inneren Hebel (35) befestigt ist, und eine Garnitur von Funktionsteilen (40-44) enthält, die durch den Arm betätigbar sind, wobei die Garnitur einerseits ein Endstück (42) enthält, das mit dem Schwinghebel (17) zusammenwirken kann, an dem der Blockieranschlag angebracht ist, um den Anschlag in die entblockierte Stellung zurückzudrücken, und andererseits mit einer Anlagefläche (43) versehen ist, die mit einer Anlagefläche (44) des Schiebers (21) zur Mitnahme der Garnitur durch diesen Schieber zusammenwirkt, wenigstens sobald das Endstück in die Stellung gelangt, in der die Falle freigegeben ist.

10. Schloß nach einem der Ansprüche 5 bis 9, dadurch gekennzeichnet, daß es einen Mechanismus mit einem drehbaren Bart (37), der mittels eines Schlüssels (36) betätigbar ist, einen zwischengeschalteten Mechanismus, der mit einer Klaue (47) versehen ist, die durch den Bart (37) erfaßt werden kann sowie erste Mittel (42), die mit der Klaue verbunden sind und die dazu dienen, den Blockieranschlag (16) in die entblokkierte Stellung zurückzudrücken, und zweite Einrichtungen enthält, um die Klaue (47) mit dem Schieber (21) wenigstens sobald die ersten Mittel die Entblockierung der Falle sichergestellt haben, zu verbinden.

11. Schloß mit zwei Betätigungshebeln gemäß einem der Ansprüche 1 bis 7, 9 und 10, dadurch gekennzeichnet, daß die Achsen des inneren und des äußeren Betätigungshebels in Querrichtung zueinander verschoben sind.

12. Schloß mit zwei Betätigungshebeln nach einem der Ansprüche 1 bis 10, das mittels eines Schlüssels von wenigstens einer der beiden Seiten betätigbar ist, dadurch gekennzeichnet, daß die Achsen der Betätigungshebel und die Achse des Schlüssels zusammenfallen.

13. Schloß nach Anspruch 12, dadurch gekennzeichnet, daß die Falle (3) und der Zusatzriegel (4) ineinander verschachtelt sind und daß der gesamte Mechanismus mit Ausnahme der Betätigungshebel und der Vorrichtung, die mit dem Schlüssel betätigt wird, in einem zylindrischen Gehäuse (69) untergebracht ist, das die Falle und den Zusatzriegel aneinanderliegend so weit wie möglich in der Nähe des Stulps (2) aufnimmt.

14. Schloß nach einem der vorhergehenden Ansprüche, dadurch gekennzeichnet, daß das Austreten der Falle (3) aus dem Schloßkasten mit Verschiebungen anderer Fallen kombiniert ist, die kinematisch mit der Falle (3) über geeignete Gestänge (T) verbunden sind.

## Claims

1. Lock comprising a principal bolt (3) of half- turn type, that is to say bevelled and elastically urged to protrude from the casing (1) of the lock, for the purpose of insertion into a clasp (5) (closed position of the lock), an auxiliary bolt (4) also urged elastically to protrude from the casing, a bearing attached to the clasp, adapted to oppose the protrusion of the auxiliary bolt, means to employ the re-entry of the auxiliary bolt for the purpose of blocking the principal bolt in its protruding position and control means actuatable from one of the two sides of the lock, called "outer" side below, adapted for releasing the principal bolt from the clasp, even when the auxiliary bolt is re-entered, characterized in that it further comprises an auxiliary clasp (6) rigidly fast with the aforesaid clasp (5) and adapted to receive the auxiliary bolt (4) on closing of the lock, a constituent plug (66) of the aforesaid bearing, which plug is adapted to be moved in the auxiliary clasp (6) between two stable positions corresponding respectively to disengagement and to plugging of this clasp, means, preferably electric, for moving this plug from one to the other of its two stable positions and conversely, an outer actuating handle (31) and a linking mechanism (21-27, 32) adapted to kinematically couple this handle (31) to the principal bolt (3) so that actuation of the handle results in a re-entry of the two bolts if they are both protruding and on the contrary is inoperative with respect to the principal bolt (3) as long as the auxiliary bolt (4) occupies its re-entered or only partially protruding position.

2. Lock according to claim 1, characterized in that the two bolts (3, 4) are coupled to one another by a drive mechanism (28-30) arranged so that, when said two bolts are protruding, the re-entry of the principal bolt (3) into the casing (1) drives that of the auxiliary bolt (4), but with a sufficient delay at the start so that this mentioned re-entry does not interfere with that of the principal bolt.

3. Lock according to claim 2, characterized in that the auxiliary bolt (4) is shorter than the principal bolt (3).

4. Lock according to anyone of claims 2 and 3, characterized in thatthe mechanism for driving the auxiliary bolt (4) by the principal bolt (3) is such that the movement of the second is faster than that of the first and thatthe ends of the re-entries of the two bolts are simultaneous.

5. Lock according to any one of the preceding claims, characterized in that the locking mechanism comprises a blocking stop (16) borne by a link rod (17) urged elastically into an angular position for which this stop is in the re-entry path of the principal bolt (3), this link rod being mounted so as to be constantly urged in the reverse direction from the preceding one, towards a position permitting the re-entry of the principal bolt, by the spring (15) which urges the auxiliary bolt (4) to protrude, and in that the linking mechanism interposed between the outer handle (31) and the bolts comprises an arm (32) angularly fast to the handle and a slider (21) actuatable by this arm and coupled to the principal bolt (3).

6. Lock according to claim 5, characterized in that the link rod (17) bearing the blocking stop (16) is actuated by the spring (15) which urges the auxiliary bolt (4) to protrude through a lug (20) fast to this auxiliary bolt and a lever (19) bearing on the one hand against this link rod constantly and on the other hand against this lug only when the auxiliary bolt is fully protruding or almost fully protruding from the casing.

7. Lock according to any one of the preceding claims, characterized in that the locking mechanism is arranged so as to break the continuity of the coupling mechanism when the auxiliary bolt (4) is re-entered into the casing.

8. Lock according to any one of the preceding claims, characterized in that it comprises an inner actuating handle (35) and in that the two actuating handles (31, 35) are coaxial and separated axially from one another by an intermediate pellet (55) loosely mounted on a support fast to the casing of the lock, said pellet constituting preferably the common bottom of two sockets (56, 57) open towards the two sides of the lock.

9. Lock with two handles according to any one of claims 5 to 8, characterized in that it comprises an arm (38) angularly fast to the inner handle (35) and a mechanism (40-44) actuatable by this arm, comprising on the one hand a heel (42) adapted to coact with the link rod (17) bearing the blocking stop so as to urge back this stop into its unblocking position, and on the other hand a bearing (43) adapted to coact with a bearing (44) of the slider (21) for the purposes of coupling said mechanism to said slider at least as soon as the heel has arrived in its position corresponding to the unblocking of the principal bolt.

10. Lock according to any one of claims 5 to 9, characterized in that it comprises a rotary bit mechanism (37) actuated by a key (36) and an intercalary mechanism itself comprising a lug (47) adapted to be driven by the bit, first means (42) coupled to said lug and adapted to push the blocking stop (16) into its unblocking position and second means to connect said lug to the slider (21) at least as soon as said first means have ensured the unblocking of the principal bolt.

11. Lock with two handles according to any one of claims 1 to 7, 9 and 10, characterized in that the axes of the two inner and outer handles are offset transversely with respect to one another.

12. Lock with two handles according to any one of claims 1 to 10, actuatable by a key from at least one of its two sides, characterized in that the axes of the handles and that of the key are all merged.

13. Lock according to claim 12, characterized in that the two principal (3) and auxiliary (4) bolts are interlaced in one another and in that the whole of the mechanism, with the exception of the handles and the key device, is contained in a cylindrical casing of revolution (69) adapted to receive adjacently the two bolts in its position closest to the faceplate (2).

14. Lock according to any one of the preceding claims, characterized in that the protrusions of the principal bolt (3) from the casing (1) are combined with the movements of other bolts kinematically coupled to said bolt by suitable linkage systems (T).
